# EUROPÄISCHE PATENTSCHRIFT

(11) **EP 0 800 702 B1**
(45) Veröffentlichungstag und Bekanntmachung des Hinweises auf die Patenterteilung: **18.11.1998**
(21) Anmeldenummer: 95942718.8
(22) Anmeldetag: 20.12.1995
(51) Int. Cl.: H01H 9/54, H01H 33/59

(54) **VERFAHREN UND SCHALTUNGSANORDNUNG FÜR EINE KOMMUTIERUNGS- UND LÖSCHEINRICHTUNG EINES SCHNELLUNTERBRECHERS**
PROCESS AND CIRCUIT ARRANGEMENT FOR A COMMUTATION AND TURNING-OFF SYSTEM OF A QUICK MAKE-AND-BREAK
PROCEDE ET CIRCUITERIE POUR SYSTEME DE COMMUTATION ET DE BLOCAGE D'UN INTERRUPTEUR A GRANDE VITESSE

(30) Priorität: 28.12.1994 DE 4447439; 28.12.1994 DE 4447440; 28.12.1994 DE 4447441
(43) Veröffentlichungstag der Anmeldung: 15.10.1997
(73) Patentinhaber: Elpro BahnstromAnlagen GmbH, 13053 Berlin (DE)
(72) Erfinder: GERLACH, Horst, D-13055 Berlin (DE)
(74) Vertreter: Hoffmann, Heinz-Dietrich
(86) Internationale Anmeldenummer: EP9505070
(87) Internationale Veröffentlichungsnummer: WO9620489

(56) Entgegenhaltungen:
- EP-A- 0 272 349
- GB-A- 1 206 696
- US-A- 4 723 187

## Beschreibung

Die Erfindung betrifft ein Verfahren gemäß Oberbegriff von Anspruch 1 und Schaltungsanordnungen nach dem Oberbegriff der Ansprüche 2 bis 4 für eine Kommutierungs- und Löscheinrichtung für einen metallischen Schnellunterbrecher in einem Gleichrichter-Unterwerk für eine Gleichstrom-Bahnstromversorgung.

Es sind Hybridschalter bekannt, wie sie in der DE-A-3 735 009 bzw. in der EP-A-0 184 566 beschrieben sind, deren Nachteil darin besteht, daß der eingesetzte Kondensator zeitgleich, in einem Schaltzustand, sowohl Antriebs- als auch Löschkondensator ist und zudem die Kapazität durch die Brückenschaltung (beide Stromrichtungen für den metallischen Kontakt) kurzgeschlossen ist.
In der GB-A-1 206 696 (nächsthommender Stand der Technik) ist ein Hybridschalter beschrieben, bei dem zeitgleich mit dem Schaltbefehl für den Schnellunterbrecher Zündimpulse für den Kommutierungsthyristor bzw. Shuntthyristor ausgegeben werden, so daß der Strom von der Schaltstrecke in den Kommutierungszweig kommutiert. Erst zu einem späteren Zeitpunkt, wenn die Schaltstrecke geöffnet ist, werden Löschthyristoren gezündet, so daß die Spannung des Löschkondensators den Kommutierungsthyristor sperrt und der Kommutierungsstrom verlöscht.

Die Aufgabe besteht darin, ein Verfahren anzugeben und solche Schaltungen zu wählen, daß die Löschkapazität erst dann zugeschaltet wird, wenn eine unmittelbare Kurzschlußbelastung des Kondensators nicht mehr auftritt, die gesamte Ladung des Kondensators zur Löschung des Kommutierungsstromes zur Verfügung steht und die Kommutierungs- und Löscheinrichtung auch noch zur Streckenprüfung benutzt werden kann.

Erfindungsgemäß wird diese Aufgabe ausgehend vom Stand der Technik nach GB-A-1 206 696 durch die kennzeichnenden Merkmale des Patentanspruchs 1 gelöst.

Zur Prüfung der Strecke werden die entsprechenden steuerbaren Ventile im Kommutierungszweig gezündet, so daß ein Stromfluß zwischen der Sammelschiene und der Strecke ermöglicht wird und durch einen Stromwandler wird dieser Strom im Streckenabgang gemessen, dessen Größe ein Maß für den Zustand der Strecke darstellt.

Bei Überschreiten eines vorgegebenen Stromwertes wird durch das Zünden des/der Löschthyristors/en und die Entladung des Löschkondensators der Kommutierungs- bzw. der Prüfthyristor gelöscht und somit der Strom im Kommutierungszweig augenblicklich unterbrochen.

Eine erfindungsgemäße Schaltungsanordnung einer Kommutierungs- und Löscheinrichtung in einem Gleichrichter-Unterwerk zur Bahnstromversorgung die parallel zu einem Schnellunterbrecher, der über einen separaten Antrieb verfügt, angeordnet ist, besteht aus einer Grätz-Brücke aus steuerbaren Brückenventilen, in deren Diagonalzweig ein Kommutierungsthyristor angeordnet ist, zu welchem der Löschzweig, bestehend aus einem Löschkondensator, einem Löschthyristor und einer Ankoppeldiode, parallel geschaltet ist.
Zur Realisierung von Streckenprüfungen mit einem konventionellen Prüfwiderstand kann dieser im Kommutierungszweig zwischen der Kathode der Ankoppeldiode und der Anode eines Brückenventils angeordnet und im Betriebszustand durch ein Schütz kurzgeschlossen sein.
Der Antrieb des Schnellunterbrechers erfolgt durch einen separaten Antrieb, der seine Energie vorzugsweise durch einen gesonderten Elektrolytkondensator erhält.
Damit bei einer Leerabschaltung die Umladung des Löschkondensators gewährleistet wird, kann die Verbindung zwischen Löschkondensator und der Anode der Ankoppeldiode mit der Bahnerde verbunden sein.

Eine weitere erfindungsgemäße Schaltungsanordnung wird in Anspruch 3 definiert.

Zur Begrenzung des inneren Kurzschlußstromes können im Kommutierungszweig, für jede Stromrichtung je ein Widerstand in Reihe geschaltet sein.
Zur Realisierung von Streckenprüfungen mit einem konventionellen Prüfwiderstand wird dieser im Kommutierungszweig zwischen der Kathode der Ankoppeldiode und der Anode eines Brückenventils angeordnet und im Betriebszustand durch ein Schütz kurzgeschlossen.
Damit bei einer Leerabschaltung die Umladung des Löschkondensators gewährleistet wird, wird vorzugsweise die Verbindung zwischen Löschkondensator und der Anode der Ankoppeldiode mit der Bahnerde verbunden.

Eine dritte erfindungsgemäße Schaltungsanordnung wird in Anspruch 4 definiert.
Der Verbindungspunkt zwischen den Kathoden des zweiten Löschthyristors und des zweiten Kommutierungsthyristors sowie den Anoden des dritten und vierten Brückenventils ist vorzugsweise über eine Freilaufdiode mit der Bahnerde verbunden. Zur Begrenzung des inneren Kurzschlußstromes können im Kommutierungszweig, für jeden inneren Kurzschlußzweig je ein Widerstand in Reihe geschaltet sein.
Weitere vorteilhafte Ausgestaltungen der Erfindung sind den Unteransprüchen zu entnehmen.

Die Erfindung soll anhand von Ausführungsbeispielen näher erläutert werden. Die dazugehörigen Zeichnungen stellen dar:
- Fig. 1: Kommutierungs- und Löscheinrichtung für Schnellunterbrecher mit separatem Antrieb
- Fig. 2: Kommutierungs- und Löscheinrichtung für Schnellunterbrecher mit integriertem Antrieb und separatem Antriebskondensator
- Fig. 3: Kommutierungs- und Löscheinrichtung für Schnellunterbrecher mit integriertem Antrieb

Die Ausführungsbeispiele beziehen sich auf Bahnstromanlagen, bei denen die Bahnerde BE auf Minuspotential liegt. Für die umgekehrte Polung, Bahnerde liegt auf Pluspotential, ist die technische Lehre analog anzuwenden.

In der Fig. 1 ist eine Ausführung der Kommutierungs- und Löscheinrichtung dargestellt, wobei der Schnellunterbrecher mit einem separaten Antrieb ausgeführt ist. Im Betriebszustand, bei geschlossenem Schnellunterbrecher SU fließt ein Strom von der Sammelschiene SS zur Strecke ST oder als Rückstrom in umgekehrter Richtung von der Strecke ST zur Sammelschiene SS. Mit der Auslösung des Befehls zum Öffnen des Schnellunterbrechers SU werden die Brückenventile 1 bis 4 und der Kommutierungsthyristor Thk über eine bestimmte Zeitspanne gezündet. Der Schnellunterbrecher SU verfügt über einen separaten Antrieb mit eigener Energieversorgung, z. B. einen Elektrolytkondensator., so daß die Energie des Löschkondensators C ausschließlich zur Löschung des Kommutierungsthyristors Thk genutzt wird. Entsprechend der Stromrichtung kommutiert der Strom beim Öffnen des Kontaktes des Schnellunterbrechers SU über die Trennerkontakte Hs über die Brückenventile 1, 3 und Thk von der Sammelschiene SS zur Strecke ST bzw. von der Strecke ST zur Sammelschiene SS über die Brückenventile 2, 4 und Thk. Da weitere Zündimpulse ausbleiben, sperren die beiden anderen Brückenventile 2 und 4 bzw. 1 und 3, so daß über diese kein Stromfluß zustande kommt.
Nach einer voreingestellten Zeit wird der Löschthyristor Thl gezündet, so daß der Kommutierungsthyristor Thk durch die Spannung des Löschkondensators C über die Ankoppeldiode D gelöscht wird und zugleich noch eine Nachlöschung der Schaltstrecke des Schnellunterbrechers SU erfolgt und somit der Stromfluß von der Sammelschiene SS zur Strecke ST bzw. von der Strecke ST zur Sammelschiene SS zu Null wird.
Sollte eine Leerabschaltung vorliegen, so wird der Löschkondensator C über die Verbindung mit der Bahnerde BE umgeladen.

Für die Prüfung der Strecke wird der Kommutierungszweig durch das Zünden des Kommutierungsthyristors Thk und der Brückenventile 1 bis 4 eingeschaltet. Am Stromwandler W wird der Strom im Streckenabgang gemessen, dessen Größe ein Maß für den Zustand der Strecke ST darstellt. Sollte ein unzulässig hoher Strom vorliegen, dann wird der Kommutierungsthyristor Thk durch das Zünden des Löschthyristors Thl und die Entladung des Löschkondensators C augenblicklich abgeschaltet.

Eine Streckenprüfung mit einem herkömmlichen Widerstand läßt sich mit der erfindungsgemäßen Lösung auch realisieren, indem zwischen den Anschlußpunkten A und B ein Prüfwiderstand Rp angeordnet wird. Der Prüfwiderstand Rp wird im Betriebszustand der Kommutierungs- und Löscheinrichtung durch ein Schütz S überbrückt. Zur Durchführung der Streckenprüfung wird zusätzlich zur Zündung der Brückenventile 1 bis 4 und des Kommutierungsthyristors Thk auch noch das Schütz S stromlos geöffnet. Diese Schaltungsanordnung wird vorzugsweise angewendet, wenn die Streckenprüfung mit einem vorhandenen Prüfwiderstand konventionell durchgeführt werden soll.

Sollte die Streckenprüfung mehrfach negativ sein und nachdem kein Strom mehr fließt werden die Trennkontakte Hs geöffnet, so daß eine galvanische Trennung zwischen Sammelschiene SS und Strecke ST besteht.

Die Kommutierungs- und Löscheinrichtung kann auch direkt auf dem gleichstrombetriebenen Fahrzeug bei Schaltern und Schützen angewendet werden.

In der Fig. 2 wird eine Kommutierungs- und Löscheinrichtung für einen Schnellunterbrecher mit integriertem Antrieb und separatem Antriebskondensator beschrieben. Bei dieser Ausführungsform der Kommutierungs- und Löscheinrichtung sind die Brückenventile 1 ,2, 3, 4 als Dioden ausgeführt, da die in den Brückenzweigen angeordneten ohmschen Widerstände R1 und R2 eine Kurzschlußbelastung des Löschkondensators C verhindern.
Im Betriebszustand, bei geschlossenem Schnellunterbrecher SU fließt ein Strom von der Sammelschiene SS zur Strecke ST oder als Rückstrom in umgekehrter Richtung von der Strecke ST zur Sammelschiene SS.
Mit der Auslösung des Befehls zum Öffnen des Schnellunterbrechers SU entlädt sich der Antriebskondensator Ca, so daß die Antriebsspulen den Schnellunterbrecher öffnen. Gleichzeitig wird der Kommutierungsthyristor Thk über eine bestimmte Zeitspanne gezündet. Entsprechend der Stromrichtung kommutiert der Strom beim Öffnen des Kontaktes des Schnellunterbrechers SU über die Trennerkontakte Hs, über die Brückenventile 1, 3 und den Kommutierungsthyristor Thk von der Sammelschiene SS zur Strecke ST bzw. von der Strecke ST zur Sammelschiene SS über die Brückenventile 2, 4 und den Kommutierungsthyristor Thk.
Parallel zum Antriebskondensator Ca, der vorzugsweise ein Elektrolytkondensator ist, ist eine Paralleldiode Dp angeordnet, so daß ein noch nicht gelöschter Kommutierungsstrom ausreichend lange fließen kann. Parallel zu den Antriebsspulen des Schnellunterbrechers SU ist eine Spulenfreilaufdiode Dsp geschaltet. Nach einer voreingestellten Zeit wird der Löschthyristor Thl gezündet, so daß der Kommutierungsthyristor Thk durch die Spannung des Löschkondensators C über die Ankoppeldiode D gelöscht wird und der Stromfluß von der Sammelschiene SS zur Strecke ST bzw. von der Strecke ST zur Sammelschiene SS zu Null wird. Sollte eine Leerabschaltung vorliegen, so wird der Löschkondensator C über die Verbindung mit der Bahnerde BE umgeladen.

Für die Prüfung der Strecke wird der Kommutierungszweig durch das Zünden des Prüfthyristors Thp eingeschaltet. Am Stromwandler W wird der Strom gemessen, dessen Größe ein Maß für den Zustand der Strecke ST darstellt. Sollte ein unzulässig hoher Strom vorliegen, wird der Prüfthyristor Thp durch das Zünden des Löschthyristors Thl und die Entladung des Löschkondensators C über die Ankoppeldiode D augenblicklich gelöscht und der Prüfstrom abgeschaltet.

Eine Streckenprüfung mit einem konventionellen Prüfwiderstand erfolgt analog der Ausführung zu Fig. 1.

In der Fig. 3 ist eine Kommutierungs- und Löscheinrichtung eines Schnellunterbrechers mit integriertem Antrieb und Nutzung des Löschkondensators als Antriebskondensator beschrieben.
Im Betriebszustand, bei geschlossenem Schnellunterbrecher SU fließt ein Strom von der Sammelschiene SS zur Strecke ST oder als Rückstrom in umgekehrter Richtung von der Strecke ST zur Sammelschiene SS. Auch bei dieser Ausführungsform der Kommutierungs- und Löscheinrichtung sind die Brückenventile 1 ,2, 3, 4 als Dioden ausgeführt, da in diesem Fall die in den Brückenzweigen angeordneten Induktivitäten L1 und L2 als Strombegrenzungsdrosseln eine Kurzschlußbelastung des Löschkondensators C verhindern.
Mit der Auslösung des Befehls zum Öffnen des Schnellunterbrechers SU entlädt sich der Kondensator C, so daß die Antriebsspulen den Schnellunterbrecher SU öffnen. Gleichzeitig werden die Kommutierungsthyristoren Thk1 und Thk2 über eine bestimmte Zeitspanne gezündet. Entsprechend der Stromrichtung kommutiert der Strom beim Öffnen des Kontaktes des Schnellunterbrechers SU über die Trennerkontakte Hs, über die Brückenventile 1, 3, die Kommutierungsthyristoren Thk1 und Thk2 und den Kondensator C von der Sammelschiene SS zur Strecke ST bzw. von der Strecke ST zur Sammelschiene SS über die Brückenventile 2, 4, die Strombegrenzungsdrosseln L1, L2 und die Kommutierungsthyristoren Thk1, Thk2 sowie den Kondensator C.
Parallel zu den Antriebsspulen des Schnellunterbrechers SU ist eine Ankoppeldiode D geschaltet.

Nach einer voreingestellten Zeit, bzw. bei Erreichen einer maximalen Kondensatorspannung, werden die Löschthyristoren Thl1, Thl2 gezündet, so daß der Kondensator C emeut umgeladen wird. Dadurch werden über die Ankoppeldiode D sowie die beiden Löschthyristoren Thl1, Thl2 die beiden Kommutierungsthyristoren Thk1, Thk2 gelöscht und der Stromfluß von der Sammelschiene SS zur Strecke ST bzw. von der Strecke ST zur Sammelschiene SS wird zu Null.

Für die Prüfung der Strecke wird ein Prüfzweig durch das Zünden des ersten Löschthyristors Thl1 und des zweiten Kommutierungsthyristors Thk2 eingeschaltet, so daß ein Strom von der Sammelschiene SS zur Strecke ST fließen kann. Am Stromwandler W wird der Strom im Streckenabgang gemessen, dessen Größe ein Maß für den Zustand der Strecke ST darstellt. Sollte ein unzulässig hoher Strom vorliegen, dann wird der erste Löschthyristor Thl1 durch das Zünden des dritten Löschthyristors Thl3 und die Entladung des Löschkondensators C augenblicklich gelöscht und der Prüfstrom abgeschaltet.

Eine Streckenprüfung mit einem konventionellen Prüfwiderstand erfolgt analog der Ausführung zu Fig. 1.

## Patentansprüche

1. Verfahren zur Kommutierung und Löschung eines Gleichstromes unter Verwendung eines Schnellunterbrechers und einer parallel zur Schaltstrecke des Schnellunterbrechers angeordneten Kommutierungs- und Löscheinrichtung, wobei zeitgleich mit dem Schaltbefehl für den Schnellunterbrecher (SU) kurzzeitig Zündimpulse für Kommutierungsthyristoren (Thk) ausgegeben werden, so daß der Strom von der Schaltstrecke des Schnellunterbrechers (SU) mit Beginn der Kontaktöffnung in den Kommutierungszweig kommutiert, und erst zu einem späteren Zeitpunkt, wenn die Schaltstrecke des Schnellunterbrechers geöffnet ist, Löschthyristoren gezündet werden, **dadurch gekennzeichnet**, daß im Kommutierungszweig Brückenventile (1, 2, 3, 4) angeordnet sind, die zeitgleich mit den Kommutierungsthyristoren (Thk) kurzzeitig gezündet werden, um die Kommutierung zu ermöglichen, und die wieder sperren wenn sie nicht mehr vom Kommutierungsstrom durchflossen werden, und erst wenn für einen Löschkondensator (C) keine Kurzschlußbelastung mehr besteht, werden Löschthyristoren (Thl) gezündet, so daß die Spannung des Löschkondensators (C) über eine Ankoppeldiode (D) die Kommutierungsthyristoren (Thk) sperrt und der Kommutierungsstrom verlöscht.

2. Schaltungsanordnung für eine Kommutierungs- und Löscheinrichtung in einem Gleichrichter-Unterwerk zur Bahnstromversorgung mit einer parallel zu einem Schnellunterbrecher angeordneten Kommutierungs- und Löscheinrichtung zur Durchführung des Verfahrens nach Anspruch 1 wobei der Schnellunterbrecher mit separatem Antrieb ausgeführt ist, **dadurch gekennzeichnet,** daß die Kommutierungseinrichtung aus einer Grätz-Brücke mit steuerbaren Brückenventilen (1, 2, 3, 4) besteht, in deren Diagonalzweig ein Kommutierungsthyristor (Thk) angeordnet ist und parallel zum Kommutierungsthyristor (Thk) ein Löschzweig, bestehend aus einem Löschkondensator (C) einem Löschthyristor (Thl) und einer Ankoppeldiode (D), angeordnet ist.

3. Schaltungsanordnung für eine Kommutierungs- und Löscheinrichtung in einem Gleichrichter-Unterwerk zur Bahnstromversorgung mit einer parallel zu einem Schnellunterbrecher angeordneten Kommutierungs- und Löscheinrichtung zur Durchführung des Verfahrens nach Anspruch 1 wobei der Schnellunterbrecher mit einem integrierten Antrieb ausgeführt ist, **dadurch gekennzeichnet**, daß die Kommutierungseinrichtung aus einer Grätz-Brücke aus Brückenventilen (1, 2, 3, 4) besteht, in deren Diagonalzweig ein Kommutierungsthyristor (Thk), ein Antriebskondensator (Ca) mit einer parallel angeordneten Paralleldiode (Dp), und die Antriebsspulen für den Schnellunterbrecher (SU) mit einer parallel angeordneten Spulenfreilaufdiode (Dsp) angeordnet sind, zu dem parallel erstens der Löschzweig, bestehend aus einem Löschkondensator (C) einem Löschthyristor (Thl) und einer Ankoppeldiode (D), und zweitens ein Prüfthyristor (Thp) angeordnet ist.

4. Schaltungsanordnung für eine Kommutierungs- und Löscheinrichtung in einem Gleichrichter-Unterwerk zur Bahnstromversorgung mit einer parallel zu einem Schnellunterbrecher angeordneten Kommutierungs- und Löscheinrichtung zur Durchführung des Verfahrens nach Anspruch 1 wobei der Schnellunterbrecher mit einem integrierten Antrieb ausgeführt ist, **dadurch gekennzeichnet**, daß die Kommutierungseinrichtung aus einer Grätz-Brücke aus Brückenventilen (1, 2, 3, 4) besteht, in deren Diagonalzweig zwei Kommutierungsthyristoren (Thk1, Thk2), ein Kondensator (C) und die Antriebsspulen für den Schnellunterbrecher (SU) angeordnet sind, zu dem parallel erstens der Lösch- und Ladezweig, nach dem Prinzip der Gegentaktschaltung, wobei einerseits parallel zum ersten Kommutierungsthyristor (Thk1), den Antriebsspulen und dem Kondensator (C) ein erster Löschthyristor (ThI1) und andererseits parallel zum Kondensator (C) und dem zweiten Kommutierungsthyristor (Thk2) eine in Reihe mit einem zweiten Löschthyristor (ThI2) liegende Ankoppeldiode (D) angeordnet ist, und zweitens ein dritter Löschthyristor (ThI3) parallel zum ersten Kommutierungsthyristor (Thk1) und den Antriebsspulen angeordnet ist.

5. Schaltungsanordnung nach Anspruch 3 oder 4, **dadurch gekennzeichnet**, daß die Brückenventile (1, 2, 3, 4) Dioden sind.

6. Schaltungsanordnung nach Anspruch 2, 3 oder 4, **dadurch gekennzeichnet**, daß ein Prüfwiderstand (Rp) im Diagonalzweig der Grätzbrücke angeordnet ist und im Betriebszustand durch einen Kontakt (S) eines Schützes kurzgeschlossen wird.

7. Schaltungsanordnung nach Anspruch 2 oder 3, **dadurch gekennzeichnet**, daß die Verbindung zwischen Löschkondensator (C) und der Anode der Ankoppeldiode (D) mit der Bahnerde (BE) verbunden ist.

8. Schaltungsanordnung nach Anspruch 2, 3 oder 4, **dadurch gekennzeichnet**, daß die Kommutierungs- und Löscheinrichtung über die Kontakte (HS) eines Hilfstrenners galvanisch mit der Schaltstrecke verbunden ist.

9. Schaltungsanordnung nach Anspruch 3 oder 4, **dadurch gekennzeichnet**, daß in Reihe mit den Brückenventilen (2, 4) Widerstände (R1, R2), zur Begrenzung der inneren Kurzschlußströme, angeordnet sind.

10. Schaltungsanordnung nach Anspruch 3 oder 4, **dadurch gekennzeichnet**, daß in Reihe mit den Brückenventilen (2, 4) Induktivitäten (L1, L2), zur Begrenzung der inneren Kurzschlußströme, angeordnet sind.

11. Schaltungsanordnung nach Anspruch 4, **dadurch gekennzeichnet**, daß der Verbindungspunkt zwischen den Kathoden des zweiten Löschthyristors (ThI2) und des zweiten Kommutierungsthyristors (Thk2) sowie den Anoden der Brückenventile (3, 4) über eine Freilaufdiode (Df) mit der Bahnerde (BE) verbunden ist.

## Claims

1. A method of commuting and discharging a direct current by the use of a fast cut-out and a commuting and discharge device connected in parallel to the fast cut-out circuit. Simultaneously with the switching command for the fast cut-out (FC), a brief triggering impulse is generated for the commuting thyristors (Thc) so that the current is commuted into the commuting branch when the fast cut-out (FC) contacts begin to open and the discharge thyristors are only triggered later when the circuit of the fast cut-out has opened. **This is characterised** by bridge thyristors (1, 2, 3, 4) installed in the commuting branch which are triggered briefly at the same time as the commuting thyristors (Thc) to allow commuting and which then close when the commuting current no longer flows through them and discharge thyristors (Thd) are only triggered when a short-circuit load no longer exists for a discharge capacitor (C), so that the voltage of the discharge capacitor (C) blocks the commuting thyristors (Thc) through a coupling diode (D) and discharges the commuting current.

2. A circuit design for a commuting and discharge device in a rectifier sub-assembly for a railway power supply with a commuting and discharge device connected parallel to a fast cut-out to facilitate the method of claim 1, by which the fast cut-out is equipped with a separate drive. **This is characterised** by a commuting device consisting of a Grätz bridge with controlled bridge thyristors (1, 2, 3, 4) with a commuting thyristor (Thc) connected in the diagonal branch and a discharge branch consisting of a discharge capacitor (C), a discharge thyristor (Thd) and a coupling diode (D) is connected in parallel to the commuting thyristor (Thc).

3. A circuit design for a commuting and discharge device in a rectifier sub-assembly for a railway power supply with a commuting and discharge device connected parallel to a fast cut-out to facilitate the method of claim 1, by which the fast cut-out is equipped with an integrated drive. **This is characterised** by a commuting device consisting of a Grätz bridge with controlled bridge thyristors (1, 2, 3, 4) with a commuting thyristor (Thc), a drive capacitor (Ca) with a parallel-connected diode (Dp) connected in the diagonal branch and the drive windings ofthe fast cut-out (FC) are connected in parallel with a bypass diode to which firstly a discharge circuit consisting of a discharge capacitor (C), a discharge thyristor (Thd) and a coupling diode (D) and secondly a test thyristor (Tht) are connected in parallel.

4. A circuit design for a commuting and discharge device in a rectifier sub-assembly for a railway power supply with a commuting and discharge device connected parallel to a fast cut-out to facilitate the method of claim 1, by which the fast cut-out is equipped with an integrated drive. **This is characterised** by a commuting device consisting of a Grätz bridge with bridge thyristors (1, 2, 3, 4) in whose diagonal branch two commuting thyristors (Thc1, Thc2), a capacitor (C) and the drive windings ofthe fast cut-out (FC) are connected in parallel firstly with a charge and discharge circuit on the push-pull principle, by which a first discharge thyristor (Thd1) is connected in parallel to the first commuting thyristor (Thc1), the drive windings and the capacitor (C) and a coupling diode (D) is connected in parallel to the capacitor (C) and the second commuting thyristor (Thc2) in series with a second discharge thyristor (Thd2) and secondly a third discharge thyristor (Thd3) is connected in parallel to the first commuting thyristor (Thc1) and the drive windings.

5. A circuit design according to claim 3 or 4, **characterized by the fact that** the bridge thyristors (1, 2, 3, 4) are diodes.

6. A circuit design according to claim 2, 3 or 4 **characterized by the fact that** a test resistor (Rt) is connected in the diagonal branch ofthe Grätz bridge, which is shortcircuited during operation by the contact (S) of a relay.

7. A circuit design according to claim 2 or 3 **characterized by the fact that** the connection between the discharge capacitor (C) and the anode of the coupling diode (D) is connected to ground (Gnd).

8. A circuit design according to claim 2, 3 or 4 **characterized by the fact that** the commuting and discharge device is galvanically connected to the switched line by the contacts (AS) of an auxiliary cut-out.

9. A circuit design according to claim 3 or 4 **characterized by the fact that** resistors (R1, R2) are connected in series with the bridge thyristors (2, 4) to limit the internal short-circuit currents.

10. A circuit design according to claim 3 or 4 **characterized by the fact that** inductors (L1, L2) are connected in series with the bridge thyristors (2, 4) to limit the internal short-circuit currents.

11. A circuit design according to claim 4 **characterized by the fact that** the connection point between the cathodes of the second discharge thyristor (Thd2) and the second commuting thyristor (Thc2) and the anodes of the bridge thyristors (3, 4) are connected to ground (Gnd) through a bypass diode.

## Revendications

1. Procédé pour la commutation et le blocage d'un courant continu en employant un interrupteur à grande vitesse et d'un système de commutation et de blocage disposé parallèlement à la section commutable de l'interrupteur à grande vitesse, une impulsion d'ignition étant instantanément délivrée pour des thyristors de commutation (Thk) en même temps que l'instruction de commutation pour l'interrupteur à grande vitesse (SU) de telle sorte que le courant, de la section commutable de l'interrupteur à grande vitesse, commute dans la branche de commutation, au début de l'intervalle de coupure, et des thyristors de blocage ne sont mis en circuit qu'à un moment ultérieur lorsque la section commutable de l'interrupteur à grande vitesse est ouverte, **caractérisé en ce que** des vannes à pont (1, 2, 3, 4) sont disposées dans la branche de commutation, les dites vannes à pont qui sont mis en circuit instantanément en même temps que les thyristors de commutation (Thk) afin de permettre la commutation, et qui bloquent de nouveau s'ils ne sont plus parcourus par le courant de commutation, et en ce que des thyristors de blocage ne sont mis en circuit que s'il n'y a plus de puissance de court-circuit pour un condensateur de blocage (C) de telle sorte que la tension du condensateur de blocage (C) bloque les thyristors de commutation (Thk) via une diode d'accouplement (D) et le courant de commutation s'éteint.

2. Circuiterie pour un système de commutation et de blocage dans une sous-station de redressement destinée à l'alimentation des voies en courant avec un système de commutation et de blocage disposé parallèlement à un interrupteur à grande vitesse pour l'exécution du procédé selon la revendication 1, l'interrupteur à grande vitesse étant exécuté avec un entraînement séparé, **caractérisée en ce que** le système de commutation se compose d'un pont de Grätz avec des vannes à pont pilotables (1, 2, 3, 4) dans la branche diagonale duquel sont disposés un thyristor de commutation (Thk) et, parallèlement au thyristor de commutation (Thk), une branche de blocage composée d'un condensateur de blocage (C), d'un thyristor de blocage (Thl) et d'une diode d'accouplement (D).

3. Circuiterie pour un système de commutation et de blocage dans une sous-station de redressement destinée à l'alimentation des voies en courant avec un système de commutation et de blocage disposé parallèlement à un interrupteur à grande vitesse pour l'exécution du procédé selon la revendication 1, l'interrupteur à grande vitesse étant exécuté avec un entraînement intégré, **caractérisée en ce que** le système de commutation se compose d'un pont de Grätz avec des vannes à pont pilotables (1, 2, 3, 4) dans la branche diagonale duquel sont disposés un thyristor de commutation (Thk), un condensateur d'entraînement (Ca) avec une diode parallèle (Dp) disposée parallèlement, et les bobines d'entraînement pour l'interrupteur à grande vitesse (SU) avec une diode de roule libre de bobine (Dsp), parallèlement auquel sont disposés premièrement la branche de blocage, composée d'un condensateur de blocage (C), d'un thyristor de blocage (Thl) et d'une diode d'accouplement (D), et deuxièmement un thyristor de contrôle (Thp).

4. Circuiterie pour un système de commutation et de blocage dans une sous-station de redressement destinée à l'alimentation des voies en courant avec un système de commutation et de blocage disposé parallèlement à un interrupteur à grande vitesse pour l'exécution du procédé selon la revendication 1, l'interrupteur à grande vitesse étant exécuté avec un entraînement intégré, **caractérisée en ce que** le système de commutation se compose d'un pont de Grätz avec des vannes à pont pilotables (1, 2, 3, 4) dans la branche diagonale duquel sont disposés deux thyristors de commutation (Thk1, Thk2), un condensateur (C) et les bobines d'entraînement pour l'interrupteur à grande vitesse (SU) auquel sont disposés parallèlement, premièrement la branche de blocage et de chargement, selon le principe du montage symétrique, un premier thyristor de blocage (Thl1) étant d'une part disposé parallèlement au premier thyristor de commutation (Thk1), aux bobines d'entraînement et au condensateur (C) et une diode d'accouplement se trouvant en série avec un deuxième thyristor de blocage (thl2) étant d'autre part disposée parallèlement au condensateur (C) et au deuxième thyristor de commutation (Thk2), et deuxièmement un troisième thyristor de blocage (Thl3) parallèlement au premier thyristor de commutation (Thk1) et aux bobines d'entraînement.

5. Circuiterie selon la revendication 3 ou 4, **caractérisée en ce que** les vannes à pont (1, 2, 3, 4) sont des diodes.

6. Circuiterie selon la revendication 2, 3 ou 4, **caractérisée en ce qu**'une résistance de contrôle (Rp) est disposée dans la branche diagonale du pont de Grätz et est court-circuitée en état d'exploitation par un contact (S) d'un contacteur.

7. Circuiterie selon la revendication 2 ou 3, **caractérisée en ce que** la liaison entre le condensateur de blocage (C) et l'anode de la diode d'accouplement (D) est reliée avec la terre de voie (BE).

8. Circuiterie selon la revendication 2, 3 ou 4, **caractérisée en ce que** le système de commutation et de blocage est relié galvaniquement avec la section commutable via les contacts (HS) d'un sectionneur auxiliaire.

9. Circuiterie selon la revendication 3 ou 4, **caractérisée en ce que** des résistances (R1, R2) sont disposés en série avec les vannes à pont (2, 4) pour limiter les courants de court-circuit internes.

10. Circuiterie selon la revendication 3 ou 4, **caractérisée en ce que** des inductivités (L1, L2) sont disposées en série avec les vannes à pont (2, 4) pour limiter les courants de court-circuit internes.

11. Circuiterie selon la revendication 4, **caractérisée en ce que** le point de liaison entre les cathodes du deuxième thyristor de blocage (Thl2) et du deuxième thyristor de commutation (Thk2) et les anodes des vannes à pont (3, 4) est relié à la terre de voie (BE) via une diode de roule libre (Df).
